# FASCICULE DE BREVET EUROPEEN

(11) **EP 2 056 703 B1**
(45) Date de publication et mention de la délivrance du brevet: **22.08.2012**
(21) Numéro de dépôt: 07823734.4
(22) Date de dépôt: 21.08.2007
(51) Int. Cl.: A47K 10/36

(54) **DISPOSITIF ANTI-BOUCLE ET D'ASSISTANCE AU FREINAGE DANS UN APPAREIL DE DISTRIBUTION DE MATERIAU D'ESSUYAGE A COUPE AUTOMATIQUE**
BLOCKIERSCHUTZVORRICHTUNG UND DYNAMISCHE BREMSENSTEUERUNG IN EINER MASCHINE ZUR AUTOMATISCHEN VERTEILUNG GESCHNITTENER WISCHTÜCHER
ANTI-LOCK DEVICE AND DYNAMIC BRAKE CONTROL IN A MACHINE AUTOMATICALLY DISTRIBUTING CUT WIPING CLOTHS

(30) Priorité: 28.08.2006 FR 0653485
(43) Date de publication de la demande: 13.05.2009
(73) Titulaire: Granger, Maurice, 42270 Saint-Priest-en-Jarez (FR)
(72) Inventeur: Granger, Maurice, 42270 Saint-Priest-en-Jarez (FR)
(74) Mandataire: Dupuis, François
(86) Numéro de dépôt international: PCT/FR2007/051834
(87) Numéro de publication internationale: WO 2008/025923

(56) Documents cités:
- FR-A1- 2 778 902

## Description

L'invention se rattache au secteur technique des appareils distributeurs de matériaux d'essuyage, en ouate de cellulose par exemple, pour essuie-main, papier toilette, papier essuie-tout et similaires.

L'appareil distributeur (1) est du type comprenant dans un carter (1a) avec un couvercle de protection (1b), des flasques (2-3) intérieurs perpendiculaires à la paroi de fond (1e) dudit carter, lesdits flasques étant parallèles deux à deux et à des niveaux différents. Les flasques (2) inférieurs sont le support d'un tambour (4) intégrant le dispositif de coupe (5) connu en lui-même à travers différents brevets du demandeur. Les flasques (3) situés dans un plan supérieur aux précédents sont le support de la bobine de matériau enroulé. La bobine (B) n'est pas en contact avec le tambour. Dans sa partie inférieure (1d), le carter est agencé avec une ouverture longitudinale (1e) pour le passage, la saisie et la traction de la bande de matériau débordante. Les flasques latéraux (2) porte-tambour sont agencés avec des moyens connus permettant la sortie de la lame de coupe du tambour, et ce, vers l'arrière de l'appareil. Le tambour présente à son extrémité des axes (4a) venant en appui et se centrant dans des cavités préétablies sur les flasques (2) précités. Des moyens presseurs (6) peuvent prendre appui sur le tambour de la manière décrite dans les brevets du demandeur. Un tour de tambour correspond à un format de matériau coupé.

En pratique et du fait que la bobine de matériau n'est pas en contact avec le tambour, il peut se produire selon la force de traction (FT) exercée par l'opérateur l'apparition de bandes de matériau formant boucles entre le tambour et la bobine, après la rotation d'un tour du tambour correspondant au détachement d'un morceau de matériau d'essuyage en format établi.

Pour surmonter cet inconvénient d'apparition de boucles qui peuvent provoquer la mise hors service de l'appareil par effet de bourrage, le demandeur a développé des dispositifs anti-boucles très spécifiques qui ont par exemple été décrits dans les brevets français numéros 2870702, 2860967, 2828083 et 2778902.

Dans le document brevet français numéro 2870702, des rouleaux presseurs transversaux sont disposés en oblique et viennent en contact avec le chant latéral de la bobine pour assurer une fonction de freinage. Mais en cas de traction très forte et rapide, compte tenu de l'inertie de la bobine de matériau (jusqu'à 2 kg de poids), l'apparition de boucles existe encore.

Dans le document brevet français numéro 2860967, le dispositif anti-boucles et donc de freinage de la bobine de matériau s'effectue par le biais de l'axe d'articulation du couvercle par rapport au carter, en agissant par le biais d'une came montée sur cet axe sur un levier basculant venant en contact d'appui sur la bobine de matériau.

Dans le document brevet français numéro 2828083, c'est le flasque porte bobine qui reçoit un axe support d'embout, l'embout recevant un joint torique pénétrant dans le mandrin de la bobine. Des moyens de rappel, mais aussi à engrenages, participent au fonctionnement du dispositif, mais dans une mise en oeuvre complexe non exploitée.

Un autre problème résidait dans la difficulté de séparation de la dernière zone d'attache centrale de la feuille saisie par l'opérateur et de la bobine, et ce, due à une insuffisance de tension de la partie de matériau entre le tambour et la bobine lors de la coupe.

Le demandeur a ainsi proposé, dans le brevet français 2778902, un dispositif anti-boucle en provenance d'une bobine de matériau incluant un mécanisme agissant sur le porte bobine en bloquant en position ce dernier et étant actionné par un dispositif à masselotte intégré dans le mouvement de tambour et assurant la mise en fonctionnement ou non du blocage du porte bobine. Le brevet français 2778902 divulgue un dispositif ayant les caracteristiques du préambule de la revendication 1.

Dans cette mise en oeuvre, le dispositif à masselottes, n'intervient qu'en cas de traction forte de la bande de matériau tirée.

Dans cette réalisation, le dispositif de blocage du levier sous le disque récepteur de l'embout, reste aléatoire, le doigt de blocage ne pénétrant pas forcément dans l'une des échancrures formées sur le disque récepteur. Par ailleurs, il a été décrit, dans ce brevet, la mise en oeuvre d'un embout récepteur du mandrin de la bobine d'essuyage agencé avec un évidement central formant logement recevant deux demi brides expansibles sous l'action de moyens de roulement et entraînées par une courroie faisant office de frein. L'écartement desdites brides provoque le contact de la courroie avec la partie intérieure du mandrin et provoque son blocage.

En pratique, selon les expérimentations complémentaires du demandeur, il s'est avéré que l'ensemble des propositions, selon l'art antérieur signalé, présente, en cours de fonctionnement, des insuffisances dans le contrôle du freinage du mandrin porte bobine, l'appui se transformant en glissement potentiel et autorisant le déroulement de la bande de matériau freinée.

Dans le brevet FR 2778902, la courroie entourant les brides manque de fiabilité et à tendance à s'échapper lors du chargement du rouleau.

La démarche du demandeur a donc été de réfléchir à une solution nouvelle mettant en oeuvre en partie certains des moyens décrits dans les solutions antérieures, mais dans des aménagements différents avec optimisation de certaines configurations et composants.

La solution apportée par le demandeur permet ainsi d'optimiser le fonctionnement de l'appareil en créant un blocage total et instantané de la bobine de matériau d'essuyage, à chaque tour du tambour, sans possibilité de glissement, par suite d'un contact d'appui incertain et ce dans le cas d'une force de traction quelconque de l'opérateur sur la bande de matériau destinée à être prélevée. Cette solution est aussi avantageuse lors d'un effort de traction continu et lent pour sectionner la bande de matériau.

La démarche du demandeur a ainsi été de proposer un dispositif de conception simple et particulièrement efficace dans ses résultats par rapport aux différentes solutions proposées antérieurement et ce quelle que soit la nature du matériau d'essuyage utilisé dont la diversité de mise en oeuvre et de caractéristiques est réelle selon les origines de fabrication des bobines de matériau d'essuyage.

Selon une première caractéristique, le dispositif d'assistance au freinage de la bobine de matériau d'essuyage dans un appareil distributeur de matériau d'essuyage comprend les caractéristiques de la revendication 1.

Ces caractéristiques et d'autres encore ressortiront bien de la suite de la description.

Pour fixer l'objet de l'invention illustrée d'une manière non limitative aux figures des dessins où :
- la figure 1 est une vue à caractère schématique d'un appareil distributeur de matériau d'essuyage à coupe automatique susceptible d'intégrer le dispositif de l'invention.
- la figure 2 est une vue partielle montrant l'intérieur de l'appareil intégrant le dispositif anti-boucle selon l'invention dans une première mise en oeuvre.
- Les figures 3A et 3B sont des vues complémentaires à la figure 2 montrant, en particulier, dans la mise en oeuvre préférée, le guidage de la came masselotte par des moyens complémentaires avant son contact avec le levier pour actionner la fonction anti-boucle.
- les figures 4A et 4B sont des vues illustrant le dispositif anti-boucle de l'invention dans la première mise en oeuvre de configuration du levier, et en phases successives de non sollicitation puis de sollicitation.
- la figure 5 est une vue en perspective éclatée montrant les différents composants de l'embout pénétrant dans le mandrin de la bobine de matériau.
- les figures 6A et 6B sont des vues, selon la figure 5, des composants de l'embout avant et après montage.
- la figure 7 est une vue partielle du dispositif anti-boucle, selon l'invention, illustrant une variante du dispositif anti-boucle avec le levier positionné et conçu différemment, et de l'embout dans sa fonction complémentaire d'arrêt ou freinage de la bobine.
- la figure 8 est une vue de la came masselotte seule.

Afin de rendre plus concret l'objet de l'invention, on le décrit maintenant de manière non limitative illustré aux figures des dessins.

L'appareil distributeur est du type décrit précédemment, dans les composants essentiels qui peuvent être concernés par l'invention représenté figure 1. Pour des raisons de clarté, on s'est limité à cette énonciation pour s'en tenir à la mise en oeuvre de l'invention. Bien sur, l'appareil distributeur peut être équipé d'autres dispositifs complémentaires qui sont, par exemple, décrits dans les différents brevets du demandeur.

Le dispositif optimisé anti-boucle selon l'invention, met en oeuvre deux moyens particuliers, à savoir un levier (10) et une came masselotte (11) qui permettent par leur relation une action d'auto blocage de la bobine de matériau, à chaque tour de tambour, que la traction de la bande de matériau soit forte, rapide ou lente, en supprimant toute possibilité de glissement. Ces deux moyens (10) et (11) interagissent entre le tambour (4) qui intègre le dispositif de coupe de la bobine de matériau et le dispositif de freinage de la bobine. Plus particulièrement, on décrit ci-après les deux moyens (10) et (11).

En se référant aux figures 2, 4A, 4B et 7, le levier (10) peut être positionné en présentant sa tête (10a) en forme de col de cygne, soit à partir de l'arrière du carter de l'appareil, c'est-à-dire côté intérieur arrière du flasque porteur de l'embout (12) s'intégrant dans le mandrin de la bobine de matériau, soit à l'avant dudit embout. Ledit embout (12) comprend ainsi un flasque (12a) sous forme de disque aménagé sur sa périphérie avec une gorge (12b) recevant un jonc (13) en matériau élastomère destiné à être en contact avec le levier (10), dans des conditions qui seront précisées par la suite.

Le flasque (12a) présente un trou central (12c) pour le passage d'un moyen de liaison (14) et d'un capuchon (15) présentant une portée cylindrique (15a) creuse susceptible de pénétrer dans ledit trou central (12c). Le flasque (12a) présente une cavité intérieure (12d) circulaire au centre de laquelle se trouve une portée circulaire (12e) de plus petite section. Cette portée est aménagée avec au moins deux dégagements intérieurs (12f) curvilignes opposés s'ils sont deux, ou régulièrement répartis s'ils sont trois. Les dégagements intérieurs (12f) sont de grande ampleur. Au moins deux moyens de roulement (16), sous forme de doigts, sont disposés en appui au fond du flasque, en regard desdits dégagements intérieurs. Le nombre de doigts est fonction du nombre de dégagements précités. Au moins deux demi bagues (17) formant mâchoires ayant une configuration sensiblement ovalisée et non circulaire, en forme de rampe, sont ainsi intégrées et disposées autour de la portée circulaire (12e) précitée et des moyens de roulement (16). Ces deux demi bagues au moins sont reliées entre elles par un moyen élastique de retenue (18) fendu du type ressort permettant leur liaison et leur écartement radial en fonction des sollicitations qui seront précisées par la suite. En périphérie, les deux demi bagues, ou chacune des parties de bague s'il y en a plusieurs, présentent des saillies (17a) susceptibles de pénétrer dans le mandrin support de la bobine de matériau et être en contact avec l'alésage intérieur de ce dernier. Le capuchon (15) vient se fixer au-dessus des demi-bagues et prend appui contre la face avant de la portée circulaire (12e) qui déborde sensiblement du plan des deux demi-bagues, de sorte que celles-ci peuvent tourner. Les deux demi bagues sont présentées en regard des parties de dégagement de la portée circulaire (12e), pour permettre un ajustement parfait en entourant les moyens de roulement (16). On comprend ainsi que les demi-bagues auront un effet particulier de blocage en rotation du mandrin support de la bobine.

Il convient alors d'exposer la configuration particulière du levier (10). Ce levier (10), dans sa partie tête (10a) en forme de col de cygne, présente une configuration intérieure curviligne (10b) non circulaire mais, au contraire, avec une certaine amplitude s'écartant progressivement vers l'extérieur par rapport au jonc (13) disposé sur l'embout (12) et autour duquel est positionnée la tête (10a) du levier (10).

Selon l'invention, le levier présente, dans la zone d'amplitude maximum de la configuration curviligne (10b), une saillie (10c) orientée du côté du jonc (13) de l'embout. Cette saillie se trouve être dans un plan perpendiculaire orienté intérieurement à la partie en regard du jonc, lorsque le levier est actionné, pour venir s'ancrer dans l'épaisseur du jonc et provoquer l'arrêt en rotation du flasque (12a) de l'embout (12). Dans cette situation, les demi-bagues, qui peuvent partiellement tourner sur quelques degrés de l'ordre de 10 à 20°, sous l'effet de tirage de la bande de matériau, sont ainsi bloquées en position par l'effet de leur écartement radial à l'encontre de doigts (16) de par leur déplacement qui s'excentre du fond des évidements (12f) permettant l'écartement des bagues. Ainsi, si en situation normale de traction de la bande de matériau, l'embout est mis en rotation, dans son intégralité, il y a par contre différenciations successives d'arrêt en rotation du flasque support du jonc, puis des demi-bagues qui s'écartent à leur tour dans le mandrin.

La saillie d'ancrage (10c) peut se trouver près de l'extrémité de la tête du levier, comme représenté figure 2, ou près de la base de la tête du levier, comme représenté figure 7. Dans les deux cas, la position de cette saillie est très particulière pour permettre le bon fonctionnement du dispositif. L'axe (19) de pivotement du levier sur le flasque (3) support est établi à la base de la tête du levier lorsque la saillie d'ancrage se situe à l'extrémité de la tête, et inversement près de l'extrémité de la tête lorsque la saillie se trouve près de la base de la tête du levier. En outre, si l'on considère l'axe X-X passant par l'axe de pivotement du levier et l'axe de rotation de l'embout et la ligne Y-Y entre l'axe de pivotement du levier et l'extrémité de la saillie d'ancrage, l'angle α entre les deux axes X-X et Y-Y est de l'ordre de 20 à 40 degrés, et de préférence 30°, ce qui permet l'auto blocage jusqu'à la séparation de la bande de matériau après quoi le levier est libéré.

Il est par ailleurs possible que l'extrémité de la tête du levier, dans le cas où la saillie d'ancrage est disposée à cet endroit, que ladite tête soit profilée (10d) pour déborder de l'épaisseur du flasque (3), à partir duquel l'embout (12) a été positionné pour assurer un effet de guidage, par une configuration en U.

Le rappel élastique du levier, en position, s'effectue par un moyen de rappel (14) qui est fixé, d'une part, au levier (10) et, d'autre part, au flasque (3) ou au flasque (2), selon les mises en oeuvre décrites précédemment. Dans le premier cas, cela correspond à la présence de la saillie d'ancrage à la base de la tête du levier et, dans l'autre cas, la saillie d'ancrage se situe à l'extrémité de la tête du levier.

L'extrémité inférieure (10f) du levier présente une surépaisseur pour être en regard de la came masselotte.

Il convient alors d'exposer la caractéristique du second moyen, la came masellotte, qui participe à l'actionnement du levier. A cet effet, le levier présente un bras (10e), de grande longueur, venant le long du flasque (2) porteur du tambour en regard de la came masselotte (11) qui est montée libre en pivotement par rapport à une pièce support (15), munie d'un axe (15a), solidaire du flasque transversal (4a) d'extrémité du tambour (4) ou moulée directement avec le flasque. Le positionnement de la pièce support (15) se trouve être en aval de la fente longitudinale formée sur le tambour et autorisant le passage du dispositif de coupe (5). La came masselotte (11) présente un profil particulier illustré figure 6. Ainsi, elle comprend une base (11a) avec un évidement transversal (10b) pour le passage de l'axe de fixation (15a) formé sur la pièce support (15). Des rondelles de maintien assurent l'empêchement de sortie de la came masselotte sur l'axe (15a). Cette base se prolonge vers l'extérieur pour donner une configuration en crochet (11c) avec une partie d'extrémité curviligne (11d) extérieure formant rampe et came. Cette came masselotte (11), lors de l'effort de traction et par la force centrifuge inhérente à la rotation du tambour, va rester librement déportée vers l'extérieur et venir en butée contre le levier (10) provoquant, à son tour, le basculement dudit levier et l'ancrage de celui-ci dans le jonc (13) disposé sur l'embout.

La forme de la masselotte est établie de sorte que son centre de gravité (G) est décalé vers l'arrière par rapport à une ligne (ZZ) qui passerait entre son axe de rotation et l'axe du tambour, ce qui lui permet de rester « debout », depuis la fin de la coupe de la bande de matériau précédente jusqu'à son arrivée en regard du levier (10) pour la coupe suivante.

Le contact de la came masselotte sur la partie bras inférieur (10f) du levier s'effectue sur le chant en regard de celui-ci, et il est prévu l'adjonction d'un patin amortisseur (20) de bruit lors du contact entre la came masselotte et la partie bras du levier. La butée (21) solidaire du flasque (3) limite le déplacement du levier vers l'avant. La butée (22) est disposée sous la zone de passage du bras inférieur du levier et sert d'appui à la came masselotte lorsqu'elle a échappé au contrôle du levier après rotation complémentaire du tambour. Ainsi, selon la mise en oeuvre de l'invention, la combinaison de la configuration particulière de la tête du levier et de la came masselotte, entraîne, à chaque tour de tambour, dès qu'il y a un contact entre eux, l'arrêt en rotation immédiat de la bobine de matériau et donc l'effet anti-boucle recherché. Cette phase est bien sûr ponctuelle car le relâchement de l'effort de tension dû à la coupe, entraîne le basculement de la came masselotte en position initiale de repos avec pivotement en position de non extension. Le levier reprend sa position.

En se référant maintenant aux figures 3A et 3B, le dispositif anti-boucle inclut un moyen complémentaire (23) destiné au guidage de la came masselotte et assurer une parfaite tenue de celle-ci à chaque tour du tambour afin de permettre automatiquement la projection de la came masselotte sur le bras du levier (10) et commander la fonction blocage de la bobine et éviter la formation de boucles. Ce moyen complémentaire comprend au moins un composant fixe (23a) formé ou rapporté sur le flasque (3). Ce composant assure la fixation d'une lame ressort (23b) profilée en chapeau de gendarme par l'une (23b1) de ses extrémités. L'autre extrémité (23b2) est libre et se trouve orientée du côté levier (10). Cette lame ressort présente une section méplate pour être en regard, d'une part, du profil en rampe (11d) de la came masselotte et, d'autre part, sous le chant inférieur du composant fixe (23a).

Ainsi, dans cette mise en oeuvre optimisée, la partie centrale en chapeau de gendarme de la lame ressort se trouve être dans le chemin de passage de la came masselotte lors de la rotation du tambour sur un tour. Ainsi qu'il apparaît aux figures 3A et 3B, lors de la rotation du tambour, la came masselotte se présente en position debout, comme expliqué précédemment, en regard de la lame ressort. Par la rotation complémentaire partielle du tambour, ladite came masselotte va soulever la lame ressort (23b) et provoquer une légère déformation de celle-ci. Cela va provoquer une certaine tension sur la lame ressort qui aura pour effet d'assurer une pression sur ladite came masselotte qui sera ainsi maintenue en position ferme sans tendance à basculement de par ses contre appuis donnés par son axe support (15a) de rotation et le contact avec la lame ressort (23b). Ainsi, cette action de pression se poursuit selon la rotation angulaire du tambour sur quelques degrés supplémentaires, puis la came masselotte échappe à la lame ressort (23b) pour venir automatiquement en appui sur le levier (10) et provoquer son basculement. Par cet aménagement complémentaire, la came masselotte est obligatoirement maintenue en position « debout » jusqu'à son contact avec le levier (10) qui provoque le blocage et arrêt en position de la bobine de matériau avec la fonction anti-boucle recherchée à chaque tour de rotation du tambour pour la découpe d'une bande de matériau d'essuyage. Cet aménagement complémentaire est de conception simple. A titre préventif, et pour éviter tout contact ou chargement de la bobine avec ce moyen (23), il est prévu de disposer une plaque de protection transversale (24).

La solution apportée par l'invention apparaît extrêmement efficace, en assurant un blocage instantané de la bobine de matériau et une mise en oeuvre simplifiée par rapport à l'art antérieur et à chaque tour de tambour, ce qui n'était nullement le cas selon l'art antérieur.

Par ailleurs, la configuration particulière de l'embout avec notamment les formes ovalisées des demi bagues et des formes curvilignes établies sur les dégagements intérieurs formés sur la portée cylindrique permette la réversibilité de position de la bobine de matériau soit déroulement par l'avant, soit déroulement par l'arrière, avec un effet auto bloquant dans les deux cas.

## Revendications

1. Dispositif d'assistance au freinage de la bobine de matériau d'essuyage dans un appareil distributeur de matériau d'essuyage, l'appareil étant du type comprenant, dans un carter (1a) avec couvercle de protection (1b), des flasques inférieurs (2) support du tambour (4) intégrant le dispositif de coupe (5) et des flasques supérieurs (3) support de la bobine (B) de matériau supportée par son mandrin, l'appareil comprenant, en outre, un dispositif anti-boucle de matériau en provenance de la bobine (B) intégrant un levier (10) dont la tête en forme de col de cygne (10a) entoure partiellement l'embout récepteur (12) du mandrin de la bobine (B) et, en partie basse, un dispositif à masselotte intégré dans le mouvement du tambour (4) en rotation et assurant la mise en fonctionnement et de blocage de la bobine (B), le levier (10) étant agencé avec un moyen complémentaire coopérant avec l'embout (12) support du mandrin de la bobine de matériau, **caractérisé en ce que** le levier (10), dans sa partie tête (10a) en forme de col de cygne, présente une configuration intérieure curviligne (10b) non circulaire avec une amplitude d'écartement vers l'extérieur et dans la zone d'amplitude maximum une saillie d'ancrage (10c) perpendiculaire orientée intérieurement pour coopérer par ancrage dans un jonc (13) en matériau élastomère disposé sur le flasque (12a) de l'embout (12) récepteur du mandrin de la bobine (B) de matériau, et **en ce que** le dispositif à masselotte comprend une came (11) masselotte qui étant articulée sur une pièce support (15) fixée à partir d'un flasque d'extremité au tambour (4).

2. Dispositif, selon la revendication 1, **caractérisé en ce que** le levier (10) présente un axe d'articulation (19) sur le flasque (3) support de la bobine d'essuyage,
et **en ce que** l'axe X-X passant par l'axe d'articulation du levier (19) et l'axe de rotation de l'embout, et la ligne Y-Y entre l'axe d'articulation du levier (19) et l'extrémité de la saillie d'ancrage (10c), définissent entre eux un angle α de l'ordre de 20 à 40°.

3. Dispositif, selon les revendications 1 et 2 ensemble, **caractérisé en ce que** l'embout (12) comprend un flasque (12a) sous forme de disque aménagé sur sa périphérie avec une orge (12b) recevant un jonc (13) en matériau élastomère, ledit flasque (12a) présentant un trou central (12c) pour le passage d'un moyen de liaison (14) et d'un capuchon (15) présentant une portée cylindrique (15a) creuse s'engageant dans ledit trou central (12c), ledit flasque (12a) présentant en outre une cavité intérieure (12d) circulaire au centre de laquelle se trouve une portée circulaire (12e) de plus petite section,
et **en ce que** ladite portée (15a) est aménagée avec au moins deux évidements intérieurs (12f) curvilignes de grande ampleur, des moyens de roulement (16) sous forme de doigts étant en appui au fond du flasque (12a) en regard desdits dégagements intérieurs (12f),
et **en ce que** des demi bagues (17) formant mâchoires ayant une configuration ovalisée et non circulaire entourent la portée circulaire (12e) et les moyens de roulement (16), lesdites demi bagues (17) étant reliées par un moyen de retenue (18) du type ressort fendu,
et **en ce que** les demi (17) bagues présentent en périphérie des saillies (17a) susceptibles de pénétrer dans le mandrin support de la bobine (B), lorsque les demi bagues (17) sont sollicitées à écartement radial.

4. Dispositif, selon la revendication 1, **caractérisé en ce que** la came masselotte (11) comprend une base (11a) avec un évidement central (11b) pour le passage de l'axe de fixation (15a) formé sur la pièce support (15) de la masselotte (11), ladite pièce support (15) étant fixée à partir du flasque d'extrémité (4a) du tambour.

5. Dispositif, selon la revendication 4, **caractérisé en ce que** la pièce support (15) de la came masselotte (11) est disposée en aval de la fente longitudinale formée sur le tambour et autorisant le passage du dispositif de coupe.

6. Dispositif selon la revendication 1, **caractérisé en ce qu'**il inclut un moyen complémentaire (23) destiné au guidage de la came masselotte (11) et assurer une parfaite tenue de celle-ci à chaque tour du tambour afin de permettre automatiquement la projection de la came masselotte (11) sur le bras du levier (10) et commander la fonction blocage de la bobine (B) et éviter la formation de boucles.

7. Dispositif, selon la revendication 6, **caractérisé en ce que** le moyen complémentaire (23) comprend au moins un composant fixe (23a), formé ou rapporté sur le flasque (2), assurant la fixation d'une lame ressort (23b) profilée en chapeau de gendarme par l'une (23b1) de ses extrémités,
et **en ce que** l'autre extrémité (23b2) est libre et se trouve orientée du côté du levier (10),
et **en ce que** la lame ressort (23b) présente une section méplate pour être en regard, d'une part, du profil en rampe (11d) de la came masselotte (11) et, d'autre part, sous le chant inférieur du composant fixe (23a),
et **en ce que** la partie centrale en chapeau de gendarme de la lame ressort (23b) se trouvé être dans le chemin de passage de la came masselotte (11) lors de la rotation du tambour sur un tour, et être ainsi déformée élastiquement lors du passage de la came masselotte (11),
et **en ce que** la déformation de la lame ressort (23b) a pour effet d'assurer une pression sur ladite came masselotte (11) qui sera ainsi maintenue en position ferme debout sans tendance à basculement de par ses contre appuis donnés par son axe support de rotation et le contact avec la lame ressort (23b).

8. Dispositif, selon la revendication 7, **caractérisé en ce que** le moyen (23) comprend une plaque de protection transversale (24).

9. Dispositif, selon la revendication 1, **caractérisé en ce que** un patin amortisseur (20) de bruit est disposé sur le chant de la partie inférieure (10f) du bras du levier (10).

10. Dispositif, selon la revendication 4, **caractérisé en ce que** une butée (21) solidaire du flasque (3) limite le déplacement du levier (10) vers l'avant, et une butée (22) est disposée sous la zone de passage du bras inférieur du levier (10) et sert d'appui à la came masselotte (11) lorsqu'elle a échappé au contrôle du levier (10) après rotation du tambour.

## Claims

1. Device to assist braking of the reel of wipe material in a wipe material dispensing machine, the machine being of the type comprising, in a housing (1a) with a protective cover (1b), lower end pieces (2) that support drum (4) including its cutting device (5) and upper end pieces (3) that support the reel (B) of material on its spool, the machine also comprising a device to prevent looping of the material obtained from reel (B), this device including a lever (10), the upper gooseneck-shaped part (10a) of which partially surrounds the stub (12) that accommodates the spool of the reel (B) and the bottom of which has a counterweight device that is integrated into the movement of rotating drum (4), thereby ensuring operation and locking of reel (B), lever (10) being designed with additional means that cooperate with the support stub (12) for the spool of the reel of material, **characterised in that** the upper gooseneck-shaped part (10a) of lever (10) has a non-circular curved internal configuration (10b) with an outwardly flaring amplitude and, in its area of maximum amplitude, has an inwardly oriented perpendicular anchoring hook (10c) in order to cooperate by catching in a bead (13) of elastomer material located on end piece (12a) of the stub (12) that accommodates the spool of the reel (B) of material,
and **in that** the counterweight device comprises a counterweight cam (11) which cooperates with lever (10) during each rotation of drum (4), said counterweight cam (11) being articulated on a support part (15) fixed on one end piece at the end of drum (4).

2. Device as claimed in claim 1, **characterised in that** lever (10) has a swivel axis (19) on end piece (3) that supports the wipe material reel,
and **in that** centre line X-X that passes through the swivel axis (19) of the lever and the rotation axis of the stub and line Y-Y that passes between the swivel axis (19) of the lever and the end of the anchoring hook (10c) jointly define an angle α of the order of 20 to 40°.

3. Device as claimed in claims 1 and 2, **characterised in that** stub (12) comprises an end piece (12a) in the form of a disc having a peripheral groove (12b) that accommodates a bead (13) of elastomer material, said end piece (12a) having a central hole (12c) allowing room for means of connection (14) and a cap (15) having a hollow cylindrical bearing surface (15a) that fits into said central hole (12c), said end piece (12a) also having a circular internal cavity (12d) in the centre of which there is a circular bearing surface (12e) of smaller cross-section,
and **in that** said bearing surface (15a) is designed with at least two curved internal openings (12f) of large size and means of rolling (16) in the form of rollers located so that they rest against the bottom of the end piece (12a) facing said internal recesses (12f).
and **in that** half thrust flanges (17) forming jaws having an oval non-circular configuration surround circular bearing surface (12e) and means of rolling (16), said half thrust flanges (17) being linked by means of retention (18) of the split spring type,
and **in that** the half thrust flanges (17) have peripheral ridges (17a) capable of penetrating into the reel (B) support spool when the half thrust flanges (17a) are radially moved apart.

4. Device as claimed in claim 1, **characterised in that** the counterweight cam (11) comprises a base (11a) with a central opening (11b) providing clearance for fixing shaft (15a) formed on support (15) of counterweight (11), said support (15) being fixed on the outer end piece (4a) of the drum.

5. Device as claimed in claim 4, **characterised in that** support (15) of counterweight cam (11) is located downstream from the longitudinal slit formed in the drum that allows movement of the cutting device.

6. Device as claimed in claim 1, **characterised in that** it includes additional means (23) intended to guide counterweight cam (11) and ensure perfect performance of the latter with each revolution of the drum in order to allow the counterweight cam (11) to be moved automatically onto the leg of lever (10) thereby triggering the reel (B) locking function and avoiding kinking.

7. Device as claimed in claim 6, **characterised in that** additional means (23) comprises at least one fixed component (23a) formed or separately mounted on end piece (2) ensuring attachment of a spring blade (23b) shaped like a policeman's hat at one (23b1) of its ends.
and **in that** the other end (23b2) is unattached and faces the lever (10) side, and **in that** spring blade (23b) has a flat cross-section and faces, firstly, the ramp profile (11d) of counterweight cam (11) and, secondly, the underneath edge of fixed component (23a),
and **in that** the central policeman's hat shaped part of spring blade (23b) is located on the path of counterweight cam (11) when the drum rotates one revolution and is therefore elastically deformed when counterweight cam (11) moves,
and **in that** deformation of spring blade (23b) has the effect of ensuring pressure against said counterweight cam (11) which is thus firmly held in its upright position without any tendency to swivel due to the back thrust provided by its rotation support shaft and contact with spring blade (23b).

8. Device as claimed in claim 7, **characterised in that** means (23) comprises a transverse guard plate (24).

9. Device as claimed in claim 1, **characterised in that** a sound absorbing cushion (20) is fitted on the edge of the lower part (10f) of the leg of lever (10).

10. Device as claimed in claim 4, **characterised in that** a limit stop (21) attached to end piece (3) limits forward travel of lever (10) and a limit stop (22) located underneath the area through which the lower leg of lever (10) moves is used as a support for counterweight cam (11) once it has escaped control by lever (1)) after rotation of the drum.

## Patentansprüche

1. Hilfsvorrichtung zum Bremsen der Wischmaterialspule in einem Wischmaterialspender, wobei das Spendegerät nach Art derer beschaffen ist, die in einem Gehäuse (1a) mit Schutzdeckel (1b) untere Flansche (2) als Halterung der Trommel (4) mit der Schneidvorrichtung (5) und obere Flansche (3) als Halterung der von ihrem Dorn getragenen Materialspule (B) umfassen, wobei das Gerät außerdem eine die Schlingenbildung verhindernde Vorrichtung für das von der Spule (B) kommende Material mit einem Hebel (10), dessen Kopf in Schwanenhalsform (10a) das aufnehmende Ansatzstück (12) des Doms der Spule (B) teilweise umgibt, und im unteren Teil eine in die Bewegung der sich drehenden Trommel (4) integrierte Reglergewichtvorrichtung für die Inbetriebnahme und Blockierung der Spule (B) aufweist, wobei der Hebel (10) mit einer zusätzlichen Einrichtung ausgebildet ist, die mit dem den Dorn der Materialspule tragenden Ansatzstück (12) zusammenwirkt, **dadurch gekennzeichnet, dass** der Hebel (10) in seinem schwanenhalsförmigen Kopfteil (10a) eine innere nichtkreisförmige Kurvenform (10b) mit einer Abstandsamplitude nach außen und im Bereich der maximalen Amplitude einen nach innen gerichteten senkrecht dazu verlaufenden Verankerungsvorsprung (10c) aufweist, um durch Verankerung in einem Ring (13) aus Elastomermaterial, der am Flansch (12a) des den Dorn der Materialspule (B) aufnehmenden Ansatzstücks angeordnet ist, zusammenzuwirken, und dass die Reglergewichtvorrichtung einen Nocken (11) umfasst, der bei jeder Umdrehung der Trommel (4) mit dem Hebel (10) zusammenwirkt, wobei der besagte Reglergewicht-Nocken (11) an einem Trägerstück (15), das an einem Endflansch der Trommel (4) befestigt ist, angelenkt ist.

2. Vorrichtung nach Anspruch 1, **dadurch gekennzeichnet, dass** der Hebel (10) am Halteflansch (3) der Wischmaterialspule eine Gelenkachse (19) aufweist,
und dass die Achse X-X, die durch die Gelenkachse des Hebels (19) und die Drehachse des Ansatzstücks verläuft, und die Linie Y-Y zwischen der Gelenkachse des Hebels (19) und dem Ende des Verankerungsvorsprungs (10c) einen Winkel α von 20-40° bilden.

3. Vorrichtung nach den Ansprüchen 1 und 2, **dadurch gekennzeichnet, dass** das Ansatzstück (12) einen Flansch (12a) in Form einer Scheibe umfasst, die an ihrem Rand mit einer Nut (12b) für die Aufnahme eines Rings (13) aus Elastomermaterial ausgebildet ist, wobei der besagte Flansch (12a) in der Mitte ein Loch (12c) für die Durchführung einer Verbindungseinrichtung (14) und einer Verschlusskappe (15) mit einer hohlen zylindrischen Auflagefläche (15a), die in das besagte zentrale Loch (12c) eingeführt wird, aufweist, wobei der besagte Flansch (12a) außerdem einen kreisförmigen inneren Hohlraum (12d) aufweist, in dessen Mitte sich eine kreisförmige Auflagefläche (12e) mit geringerem Querschnitt befindet,
und dass die besagte Auflagefläche (15a) mit mindestens zwei weitreichenden kurvenförmigen inneren Aussparungen (12f) ausgebildet ist, wobei Lagereinrichtungen (16) in Form von Stiften am Grund des Flanschs (12a) in Gegenposition zu den besagten inneren Aussparungen (12f) aufliegen,
und dass Backen bildende unrunde und nichtkreisförmige Halbringe (17) die kreisförmige Auflagefläche (12e) und die Lagereinrichtungen (16) umgeben, wobei die besagten Halbringe (17) durch eine Rückhalteeinrichtung (18) vom Typ Schlitzfeder miteinander verbunden sind,
und dass die Halbringe (17) am Rand Vorsprünge (17a) aufweisen, die geeignet sind, in den Haltedorn der Spule (B) einzudringen, wenn die Halbringe (17) auf radiale Spreizung beansprucht werden.

4. Vorrichtung nach Anspruch 1, **dadurch gekennzeichnet, dass** der Reglergewicht-Nocken (11) ein Basisteil (11a) mit einer mittleren Aussparung (11b) für die Durchführung der am Haltestück (15) des Reglergewichts (11) ausgebildeten Befestigungsachse (15a) umfasst, wobei das besagte Haltestück (15) am Endflansch (4a) der Trommel befestigt ist.

5. Vorrichtung nach Anspruch 4, **dadurch gekennzeichnet, dass** das Haltestück (15) des Reglergewicht-Nockens (11) dem Längsschnitt an der Trommel, der die Durchführung der Schneidvorrichtung ermöglicht, nachgeordnet ist.

6. Vorrichtung nach Anspruch 1, **dadurch gekennzeichnet, dass** sie eine zusätzliche Einrichtung (23) für die Führung des Reglergewicht-Nockens (11) und dessen sicheren Halt bei jeder Umdrehung der Trommel umfasst, um automatisch das Vorspringen des Reglergewicht-Nockens (11) auf den Arm des Hebels (10) zu ermöglichen, die Blockierfunktion der Spule (B) auszulösen und die Bildung von Schlingen zu vermeiden.

7. Vorrichtung nach Anspruch 6, **dadurch gekennzeichnet, dass** die zusätzliche Einrichtung (23) mindestens ein ortsfestes Bauteil (23a) umfasst, das am Flansch (2) ausgebildet oder angesetzt ist und für die Befestigung eines Federblatts (23b) in Gendarmenhut-Form an einem (23b1) seiner Enden sorgt,
und dass das andere Ende (23b2) frei und auf die Seite des Hebels (10) ausgerichtet ist,
und dass das Federblatt (23b) einen abgeflachten Querschnitt aufweist, um einerseits dem Rampenprofil (11d) des Reglergewicht-Nockens (11) zugewandt zu sein und sich andererseits unter der unteren Schmalseite des ortsfesten Bauteils (23a) zu befinden,
und dass sich der mittlere Teil des Federblattes (23b) in Gendarmenhut-Form bei 1 Umdrehung der Trommel im Durchgangsweg des Reglergewicht-Nockens (11) befindet und so bei der Durchführung des Reglergewicht-Nockens (11) elastisch verformt wird,
und dass die Verformung des Federblattes (23b) einen Druck auf den besagten Reglergewicht-Nocken (11) bewirkt, der so aufrecht in einer festen Position gehalten wird, ohne dank seiner durch die Drehstützachse und den Kontakt mit dem Federblatt (23b) vorgegebenen Gegenauflagen zum Umkippen zu neigen.

8. Vorrichtung nach Anspruch 7, **dadurch gekennzeichnet, dass** die Einrichtung (23) eine querverlaufende Schutzplatte (24) umfasst.

9. Vorrichtung nach Anspruch 1, **dadurch gekennzeichnet, dass** an der Schmalseite des unteren Teils (10f) des Hebelarms (10) ein geräuschdämpfender Belag (20) angebracht ist.

10. Vorrichtung nach Anspruch 4, **dadurch gekennzeichnet, dass** ein fest mit dem Flansch (3) verbundener Anschlag (23) die Bewegung des Hebels (10) nach vorne begrenzt und ein Anschlag (22) unter dem Durchgangsbereich des unteren Arms des Hebels (10) angeordnet ist und als Auflage für den Reglergewicht-Nocken (11) dient, wenn dieser nach einer Trommelumdrehung der Kontrolle des Hebels (10) entwichen ist.
